# FASCICULE DE BREVET EUROPEEN

(11) **EP 0 708 503 B1**
(45) Date de publication et mention de la délivrance du brevet: **25.06.1997**
(21) Numéro de dépôt: 95402323.0
(22) Date de dépôt: 18.10.1995
(51) Int. Cl.: H01R 23/68, H01R 17/12

(54) **Connecteur électrique multivoie sans barrière électromagnétique entre les voies**
Elektrischer Verbinder mit mehreren Leitern ohne elektromagnetische Abschirmung zwischen den Leitern
Multiconductor electrical connector without electromagnetic shielding between the conductors

(30) Priorité: 19.10.1994 FR 9412479
(43) Date de publication de la demande: 24.04.1996
(73) Titulaire: RADIALL, 93116 Rosny-Sous-Bois (FR)
(72) Inventeur: Madelaine, Alain Louis Marcel, F-38500 Voiron (FR)
(74) Mandataire: Leszczynski, André

(56) Documents cités:
- EP-A- 0 488 482
- EP-A- 0 561 202
- DE-C- 3 904 461
- US-A- 4 842 527
- US-A- 4 900 258
- US-A- 5 055 069

## Description

La présente invention concerne un connecteur électrique multivoie sans barrière électromagnétique entre les voies.

On connaît déjà des connecteurs électriques miniatures à plusieurs voies, chaque voie étant constituée par un élément de contact coaxial comportant un conducteur central et un conducteur externe, des moyens de raccordement à une plaque de circuit imprimé et une tige électriquement conductrice reliant le conducteur central de l'élément de contact coaxial auxdits moyens de raccordement.

Dans ces connecteurs connus, les tiges conductrices des différentes voies sont séparées deux à deux par une cloison conductrice qui a pour fonction de les isoler du point de vue électromagnétique pour éviter tout couplage entre les signaux véhiculés par deux tiges voisines. Un tel connecteur est connu de EP-A-0 448 482.

De tels connecteurs donnent généralement satisfaction mais ils présentent un certain nombre d'inconvénients.

En particulier, leur fabrication pose un problème du fait que les cloisons qui séparent les différentes tiges conductrices définissent des canaux à l'intérieur du connecteur et qu'il est difficile, notamment lorsque le connecteur est coudé, d'introduire les tiges conductrices à l'intérieur de ces canaux.

En outre, la réalisation de telles cloisons implique un prix de revient relativement élevé des connecteurs.

De plus, ces cloisons constituent un obstacle à la miniaturisation du connecteur, lequel doit nécessairement comporter n-1 cloisons pour n tiges, d'où un certain encombrement.

La présente invention vise à fournir un connecteur électrique multivoie qui ne présente notamment pas les inconvénients rappelés ci-dessus.

La présente invention a pour objet un connecteur électrique multivoie, dans lequel chaque voie est constituée par un élément de contact coaxial comportant un conducteur central et un conducteur externe, des moyens de raccordement à une plaque de circuit imprimé et une tige électriquement conductrice reliant le conducteur central de l'élément de contact coaxial auxdits moyens de raccordement, caractérisé par le fait que les tiges conductrices sont logées dans un boîtier qui définit un espace intérieur continu, délimité par au moins un plan de masse, chaque tige conductrice étant disposée à proximité d'au moins un desdits plans de masse et étant séparée de la ou des tiges conductrices voisines d'une distance supérieure à la distance qui la sépare de son plan de masse.

Ainsi, l'essentiel du rayonnement électromagnétique de chaque tige conductrice est capté par le plan de masse avant de parvenir à la ou aux tiges conductrices voisines.

On comprend que le connecteur selon l'invention présente l'avantage de pouvoir être miniaturisé dans de grandes proportions tout en étant d'un prix de revient relativement faible.

Dans un mode de réalisation préféré de l'invention, les tiges conductrices sont logées dans un milieu diélectrique dont la constante diélectrique est déterminée pour que, compte tenu du diamètre de chaque tige et de la distance qui sépare cette tige de son ou de ses plans de masse, l'impédance de chaque voie ait une valeur désirée.

Dans une variante de ce mode de réalisation, le connecteur comporte un second milieu diélectrique de constante diélectrique différente qui sépare le premier milieu diélectrique du ou des plans de masse.

Par exemple, les tiges conductrices peuvent être placées dans un premier milieu diélectrique constitué par de l'air et prendre appui contre une couche de matière plastique appliquée sur le plan de masse, cette couche de matière plastique constituant un second milieu diélectrique.

Le boîtier est réalisé de préférence en un matériau électriquement conducteur et joue le rôle de blindage vis-à-vis de l'extérieur.

Dans un premier mode de réalisation de l'invention, il est prévu un seul plan de masse formé de préférence par une paroi du boîtier, et au voisinage duquel sont disposées les tiges conductrices.

Dans un second mode de réalisation de l'invention, il est prévu deux plans de masse parallèles constitués de préférence par deux parois du boîtier et entre lesquels sont disposées les tiges conductrices.

Dans le but de mieux faire comprendre l'invention, on va en décrire maintenant trois modes de réalisation donnés à titre d'exemples non limitatifs, en référence au dessin annexé dans lequel :
- la figure 1 est une vue en perspective d'un connecteur selon un premier mode de réalisation de l'invention,
- la figure 2 est une vue en coupe selon II-II de la figure 1,
- la figure 3 est une vue analogue à la figure 2 d'un connecteur selon un deuxième mode de réalisation de l'invention,
- la figure 4 est une vue en perspective d'un connecteur selon un troisième mode de réalisation de l'invention à l'état démonté, et
- la figure 5 est une vue en coupe selon V-V de la figure 4 du connecteur à l'état monté.

Sur le dessin, on a représenté une plaque de circuit imprimé 1 sur laquelle est monté un connecteur 2 comportant un support métallique 3 en forme de L, dont la branche inférieure 4 est solidarisée à la plaque 1 et comporte des perçages 5 garnis de gaines isolantes 6 au travers desquelles s'engagent les extrémités de deux tiges conductrices coudées 7.

Le support métallique 3 et les extrémités des tiges conductrices 7 sont fixées à la plaque de circuit imprimé 1 par des moyens conventionnels, notamment par soudure.

Chaque tige conductrice 7 est reliée au conducteur central 8 d'un élément de contact coaxial 9 dont le conducteur externe 10 est soudé à la branche supérieure 11 du support métallique 3.

Un capot métallique 12 de forme parallélépipédique, comportant un fond et une face frontale ouverts, est monté de manière amovible sur le support métallique 3 par des moyens de fixation, non représentés, pour constituer un boîtier au sens de l'invention.

Ce boîtier définit un espace intérieur continu dans lequel sont logées les deux tiges conductrices 7.

Comme on le voit sur la vue en coupe de la figure 2, les deux grandes faces 13,14 du capot 12 constituent des plans de masse parallèles séparés d'une distance L= 1,1 mm.

Les deux tiges conductrices 7 sont placées entre ces deux plans de masse. Le diamètre extérieur d = 0,6 mm de chaque tige conductrice 7 et la constante diélectrique K= 1 de l'air, qui constitue ici le seul milieu diélectrique dans lequel sont placées les tiges conductrices, permettent de déterminer l'impédance Z de chaque ligne en appliquant la formule approchée suivante :${\text{Z = 60/K}}^{\text{1/2}} \text{ln (4L/π d)≅ 50 Ω}$

Les tiges conductrices 7 sont écartées l'une de l'autre d'une distance D égale à 4 mm.

Ainsi, pour des signaux alternatifs de fréquence comprise entre environ 100 MHz et 18 GHz, et de puissance comprise entre environ 0,1 et 10 W, on observe un couplage entre les voies de moins de 30 dB, ce qui peut être considéré comme négligeable.

Dans le mode de réalisation représenté à la figure 3, les tiges conductrices 7 sont situées à proximité d'une des parois 14 du capot métallique.

La distance qui sépare les tiges conductrices 7 de l'autre paroi 13 du capot métallique est suffisamment grande pour que l'influence sur les tiges conductrices 7 de cette autre paroi 13 puisse être considérée comme négligeable, voire nulle, du point de vue électromagnétique.

Néanmoins, le capot 12 remplit une fonction de blindage vis-à-vis de l'extérieur, comme dans le mode de réalisation précédent.

Dans ce mode de réalisation de la figure 3, on a prévu, en plus de la lame d'air de constante diélectrique K1 = 1 dans laquelle sont placées les tiges conductrices 7, un second matériau diélectrique 15 constitué par une couche de PTFE (polytétrafluoroéthylène), dont la constante diélectrique K2 est de 2.

Si la distance L' qui sépare l'axe de chaque tige conductrice du plan de masse est d'environ 0,5 mm, l'impédance Z de chaque ligne électrique est d'environ 50 Ω:

Dans ce mode de réalisation, les tiges conductrices sont séparées d'une distance D'= 4 mm.

Dans ce cas, pour des signaux dont la puissance est au maximum de 10 W, et dont la fréquence est comprise entre 100 MHz et 18 GHz, on observe un couplage entre les voies inférieur à 30 dB, ce qui peut être considéré comme négligeable.

On peut noter par ailleurs que le second milieu diélectrique 15 procure un avantage concernant la fabrication du boîtier 12 en constituant une cale qui permet de positionner les tiges conductrices 7 à une distance voulue du plan de masse 14 en les appliquant contre cette couche 15.

Dans le troisième mode de réalisation, représenté sur les figures 4 et 5, le connecteur 2' comporte un boîtier métallique 3' qui présente, dans un plan parallèle au circuit imprimé 1, une section en forme de U visible sur la figure 5.

Dans sa partie frontale 16, qui forme la base du U en figure 5, le boîtier 3' est plein et comporte deux alésages 17 dans lesquels s'engagent les conducteurs externes 10, lesquels sont soudés ou insérés à force dans les alésages 17.

Dans sa partie arrière 18, qui forme les deux branches du U en figure 5, le boîtier 3' comporte deux parois planes parallèles 13', 14'.

L'extrémité arrière 19 du boîtier 3' est ouverte.

Les deux tiges conductrices 7 sont surmoulées dans un bloc de matériau diélectrique 15' réalisé par exemple en polyimide.

Les dimensions du bloc 15' correspondent sensiblement aux dimensions intérieures de l'espace compris entre les parois 13' et 14' du boîtier 3'.

Le bloc 15' est destiné à être inséré dans le boîtier 3' entre ses deux parois parallèles 13' et 14', comme on le voit sur la figure 5.

Chaque tige conductrice 7 s'engage à l'intérieur du conducteur externe 10 correspondant et son extrémité 8' dirigée vers la partie frontale 18 du boîtier constitue le conducteur central d'un contact coaxial 9' ainsi réalisé.

Une fois le bloc 15' inséré dans le boîtier 3', la face arrière 19 du boîtier peut être obturée par une plaque électriquement conductrice non représentée, destinée à constituer un blindage électromagnétique vis-à-vis de l'extérieur du boîtier.

Il est bien entendu que les modes de réalisation qui viennent d'être décrits ne présentent aucun caractère limitatif et qu'ils pourront recevoir toutes modifications désirables sans sortir pour cela du cadre de l'invention.

## Revendications

1. Connecteur (2,2') électrique multivoie, chaque voie étant constituée par un élément de contact coaxial (9,9') comportant un conducteur central (8,8') et un conducteur externe (10), des moyens de raccordement à une plaque de circuit imprimé (1) et une tige (7,7') électriquement conductrice reliant le conducteur central de l'élément de contact coaxial auxdits moyens de raccordement, caractérisé par le fait que les tiges conductrices (7,7') sont logées dans un boîtier (3,12;3') qui définit un espace intérieur continu délimité par au moins un plan de masse (13,14 ; 13',14'), chaque tige conductrice (7,7') étant disposée à proximité d'au moins un desdits plans de masse (13,14;13',14') et étant séparée de la ou des tiges conductrices voisines d'une distance (D, D') supérieure à la distance qui la sépare de son plan de masse (13,14;13',14').

2. Connecteur selon la revendication 1, caractérisé par le fait que les tiges conductrices (7) sont logées dans un milieu diélectrique dont la constante diélectrique (K1) est déterminée pour que, compte tenu du diamètre (d) de chaque tige (7) et de la distance qui sépare cette tige (7) du ou des plans de masse (13,14;13',14'), l'impédance (Z) de chaque voie ait une valeur désirée.

3. Connecteur selon la revendication 2, caractérisé par le fait qu'il comporte un second milieu diélectrique de constante diélectrique (K2) différente, qui sépare le premier milieu diélectrique du ou des plans de masse (14).

4. Connecteur selon l'une quelconque des revendications à 3, caractérisé par le fait que le boîtier (3,12;3') comporte un seul plan de masse (14) au voisinage duquel sont disposées les tiges conductrices (7).

5. Connecteur selon l'une quelconque des revendications 1 à 3, caractérisé par le fait que le boîtier (3,12;3') comporte deux plans de masse (13,14) parallèles entre lesquels sont disposées les tiges conductrices (7).

6. Connecteur selon la revendication 5, caractérisé par le fait que les tiges conductrices (7) sont surmoulées dans un bloc d'un matériau diélectrique (15') inséré dans le boîtier (3').

7. Connecteur selon la revendication 6, caractérisé par le fait que l'extrémité (8') d'une tige conductrice (7) dirigée vers l'élément de contact coaxial (9') correspondant constitue le conducteur central de cet élément de contact coaxial.

## Patentansprüche

1. Elektrischer Verbinder mit mehreren Leitern, bei dem jeder Leiter gebildet wird durch ein Koaxial-Kontaktelement (9, 9') mit einem Mittelleiter (8, 8') und einem Außenleiter (10'), Mittel zum Anschluß an eine gedruckte Schaltungsplatine (1) und eine elektrisch leitende Stange (7, 7'), die den Mittelleiter des Koaxial-Kontaktelements mit den Anschlußmitteln verbindet, dadurch gekennzeichnet, daß die leitenden Stangen (7, 7') in einem Gehäuse (3, 12; 3') untergebracht sind, das einen durchgehenden Innenraum bildet, der durch mindestens eine Masseebene (13, 14, 13', 14') begrenzt wird, wobei jede leitende Stange (7, 7') in der Nähe wenigstens einer der Masseebenen (13, 14; 13', 14') angeordnet und von der oder den benachbarten leitenden Stangen durch einen Abstand (D, D') getrennt ist, der größer ist als der Abstand zwischen ihr und der zugehörigen Masseebene (13, 14; 13', 14').

2. Verbinder nach Anspruch 1, dadurch gekennzeichnet, daß die leitenden Stangen (7) in einem dielektrischen Milieu untergebracht sind, dessen Dielektrizitätskonstante (K1) so bestimmt ist, daß angesichts des Durchmessers (d) jeder Stange (7) und des Abstands zwischen dieser Stange (7) und der oder den Masseebenen (13, 14; 13', 14') die Impedanz (Z) jedes Leiters einen gewünschten Wert hat.

3. Verbinder nach Anspruch 2, dadurch gekennzeichnet, daß er ein zweites dielektrisches Milieu mit verschiedener Dielektrizitätskonstante (K2) aufweist, das das erste dielektrische Milieu von der oder den Masseebenen (14) trennt.

4. Verbinder nach einem der Ansprüche 1 bis 3, dadurch gekennzeichnet, daß das Gehäuse (3, 12; 3') eine einzige Masseebene (14) aufweist, in deren Nachbarschaft die leitenden Stangen (7) angeordnet sind.

5. Verbinder nach einem der Ansprüche 1 bis 3, dadurch gekennzeichnet, daß das Gehäuse (3, 12; 3') zwei parallele Masseebenen (13, 14) aufweist, zwischen denen die leitenden Stangen (7) angeordnet sind.

6. Verbinder nach Anspruch 5, dadurch gekennzeichnet, daß die leitenden Stangen (7) in einen Block aus dielektrischem Material (15') eingeformt sind, der in das Gehäuse (3') eingesetzt ist.

7. Verbinder nach Anspruch 6, dadurch gekennzeichnet, daß das Ende (8') einer leitenden Stange (7), das auf das entsprechende Koaxial-Kontaktelement (9') gerichtet ist, den Mittelleiter dieses Koaxial-Kontaktelements bildet.

## Claims

1. Multipath electrical connector (2, 2'), each path consisting of a coaxial contact element (9, 9') comprising a central conductor (8, 8') and an external conductor (10), means of connection to a printed circuit board (1) and an electrically conductive rod (7,7') linking the central conductor of the coaxial contact to the said means of connection, characterized in that the conductive rods (7, 7') are housed in a housing (3, 12; 3') which defines a continuous inner space (1) delimited by at least one earth plane (13, 14; 13', 14'), each conductive rod (7, 7') being arranged closed to at least one of the said earth planes (13, 14; 13', 14') and separated from the adjacent conductive rod or rods by a distance (D, D') greater than the distance which separates it from its earth plane (13, 14; 13' 14').

2. Connector according to claim 1, characterized in that the conductive rods (7) are housed in a dielectric medium of which the dielectric constant (K1) is determined such that, taking into account the diameter (d) of each rod (7) and the distance separating this rod (7) from the earth plane or planes (13, 14; 13', 14'), the impedance (Z) of each path has a desired value.

3. Connector according to claim 2, characterized in that it comprises a second dielectric medium with a different dielectric constant (K2) which separates the first dielectric medium from the earth plane or planes (14).

4. Connector according to any of claims 1 to 3, characterized in that the housing (3, 12; 3') comprises a single earth plane (14) close to which are arranged the conductive rods (7).

5. Connector according to any of claims 1 to 3, characterized in that the housing (3, 12; 3') comprises two parallel earth planes (13, 14) between which are arranged the conductive rods (7).

6. Connector according to claim 5, characterized in that the conductive rods (7) are moulded into a block of dielectric material (15') inserted in the housing (3').

7. Connector according to claim 6, characterized in that the end (8') of a conductive rod (7) pointing towards the corresponding coaxial contact element (9') constitutes the central conductor of this coaxial contact element.
